# EUROPÄISCHE PATENTSCHRIFT

(11) **EP 1 077 859 B1**
(45) Veröffentlichungstag und Bekanntmachung des Hinweises auf die Patenterteilung: **20.03.2002**
(21) Anmeldenummer: 99932666.3
(22) Anmeldetag: 05.05.1999
(51) Int. Cl.: B61L 1/00

(54) **ANORDNUNG ZUM ÜBERTRAGEN EINES SENDESIGNALS VON EINEM SENDER ZU EINEM SCHIENENFAHRZEUG ZUR ORTUNG UND INFORMATIONSÜBERMITTLUNG**
ARRANGEMENT FOR TRANSMITTING A TRANSMISSION SIGNAL FROM A TRANSMITTER TO A RAILWAY VEHICLE IN ORDER FOR LOCALIZATION AND TRANSMISSION OF INFORMATION
AGENCEMENT POUR TRANSMETTRE UN SIGNAL D'EMISSION D'UN EMETTEUR A UN VEHICULE SUR RAILS POUR LA LOCALISATION ET LA TRANSMISSION D'INFORMATIONS

(30) Priorität: 08.05.1998 DE 19822114
(43) Veröffentlichungstag der Anmeldung: 28.02.2001
(73) Patentinhaber: SIEMENS AKTIENGESELLSCHAFT, 80333 München (DE)
(72) Erfinder: BEER, Kersten, D-38104 Braunschweig (DE)
(86) Internationale Anmeldenummer: DE9901395
(87) Internationale Veröffentlichungsnummer: WO9958388

(56) Entgegenhaltungen:
- DE-A- 2 824 573
- DE-A- 2 830 672
- US-A- 4 166 599

## Beschreibung

Die Erfindung bezieht sich auf eine Anordnung zum Übertragen. eines Sendesignals von einem Sender zu einem auf einem Gleisabschnitt eines Gleises befindlichen Schienenfahrzeug zur Ortung und Informationsübermittlung, bei der der Sender mit einem in dem Gleisabschnitt angebrachten, Kreuzungspunkte aufweisenden Linienleiter verbunden ist, und das Schienenfahrzeug eine Empfangseinheit enthält, die das Sendesignal empfängt und zur Ortung des Schienenfahrzeugs auf beim Überfahren der Kreuzungspunkte des Linienleiters auftretende Phasensprünge hin überwacht, wobei an einer Einfahrtstelle des Gleisabschnitts ein Belegungssensor angebracht ist, der das Einfahren des Schienenfahrzeugs in den Gleisabschnitt feststellt und ein die Belegung des Gleisabschnitts angebendes Belegungssignal erzeugt.

Eine Anordnung dieser Art läßt sich der Offenlegungsschrift DE 196 27 343 A1 entnehmen. Bei dieser Anordnung ist in bzw. an einem Schienenfahrzeug eine Empfangseinheit vorgesehen, die ein in einen gekreuzt verlegten Linienleiter eingespeistes Sendesignal einer Leitstelle empfängt. In der Empfangseinheit ist ein Schwungradoszillator enthalten, der aus dem Empfangssignal ein Vergleichssignal erzeugt, das die gleiche Frequenz wie das Empfangssignal aufweist und mit dem Empfangssignal phasenmäßig synchronisiert ist. In der Empfangseinheit wird das Empfangssignal mit dem Vergleichssignal hinsichtlich seiner Phasenlage verglichen, sobald das Empfangssignal einen unteren Schwellenwert Unterschriften und anschließend einen oberen Schwellenwert überschritten hat; in einem solchen Fall wird nämlich davon ausgegangen, daß das Empfangssignals amplitudenmäßig einen Nulldurchgang durchlaufen hat und das Schienenfahrzeug einen Kreuzungspunkt des Linienleiters passiert hat. Wird bei diesem Phasenvergleich zwischen Empfangs- und Vergleichssignal festgestellt, daß ein Phasensprung zwischen den beiden Signalen von 180° aufgetreten ist, so wird ein Kreuzungsstellenkennzeichen erzeugt, das zur Eigenortung des Schienenfahrzeugs herangezogen wird.

Eine ähnliche Anordnung ist auch aus der Offenlegungsschrift DE 28 30 672 bekannt.

Aus dem Aufsatz "Der Ortungsrechner für die LZB 80-Fahrgeräte" (E. Murr, Signal und Draht 83 (1991), 7/8, S. 190-193) ist eine schienenfahrzeugseitige Antennenanordnung zum fahrzeugseitigen Detektieren von Linienleiterkreuzungspunkten und damit zum Orten des Schienenfahrzeugs bekannt. Diese Antennenanordnung weist zwei Antennenpaare auf, die jeweils zwei in einem Abstand von 9,90 m zueinander angeordnete Einzelantennen aufweisen. Das Überfahren eines Kreuzungspunktes kann mit jedem der beiden Antennenpaare fahrzeugseitig erfaßt werden, indem die Ausgangssignale der beiden Einzelantennen des jeweiligen Antennenpaares auf einen Phasensprung hin überwacht werden.

Die schienenfahrzeugseitige Anordnung von zwei Antennenpaaren ist ebenfalls aus dem Aufsatz "Zugsicherungs- und Zugsteuerungssysteme bei der RGB Düsseldorf" (W. Braun, S. Mura, Signal und Draht 81 (1989), H. 7/8, S. 135-141) bekannt; bei dieser Antennenanordnung ist jeweils ein Antennenpaar am ersten Drehgestell und ein Antennenpaar am letzten Drehgestell angebracht.

Aus der österreichischen Patentschrift Nr. 267 602 ist insbesondere bekannt, daß zum Messen von Wegstrecken fahrzeugseitig ein Zähler vorgesehen sein kann, mit dem das Überfahren von Kreuzungsstellen gezählt wird.

Der Erfindung liegt die Aufgabe zugrunde, eine Anordnung anzugeben mit der eine besonders störungsarme Ortsbestimmung möglich ist.

Diese Aufgabe wird bei einer Anordnung der eingangs angegebenen Art erfindungsgemäß dadurch erreicht, daß
mit dem Belegungssensor eine dem Sender zugeordnete Umschalteinrichtung verbunden ist, die den Sender derart ansteuert, daß dieser nach Empfang des Belegungssignals ein unmoduliertes Sendesignal und nach Ablauf einer vorgegebenen Zeitdauer danach ein moduliertes Sendesignal abgibt, wobei die vorgegebene Zeitdauer derart bemessen ist, daß sie zur schienenfahrzeugseitigen Ortung ausreichend groß ist.

Ein wesentlicher Vorteil der erfindungsgemäßen Anordnung besteht darin, daß eine besonders störungsarme Ortung des Schienenfahrzeugs erreicht wird, weil nämlich beim Einfahren des Schienenfahrzeugs in den der Leitstelle zugeordneten Gleisabschnitt - durch die Umschaltvorrichtung initiiert - von dem Sender zunächst ein unmoduliertes Sendesignal erzeugt und in den Linienleiter eingespeist wird. Dieses unmodulierte Sendesignal wird von der Empfangseinheit empfangen, woraus diese ein phasenmäßig synchronisiertes Vergleichssignal gewinnt, das hinsichtlich seiner Synchronisierung zum Empfangssignal eine besonders hohe Qualität aufweist, weil das Sendesignal nämlich kurz nach dem Einfahren des Schienenfahrzeugs in den Gleisabschnitt - also noch vor Ablauf der vorgegebenen Zeitdauer - noch unmoduliert ist und deshalb keine signalmoulationsbedingten Synchronisierungsfehler im Vergleichssignal auftreten können. Da das Vergleichssignal damit einen besonders hohen Grad an Synchronisierung zum Empfangssignal aufweist, also hinsichtlich seiner Phasenlage sehr genau an das Empfangssignal angepaßt ist, ist ein besonders exaktes Detektieren der Kreuzungspunkte des Linienleiters und somit eine besonders präzise Ortung des Schienenfahrzeugs möglich.

Nach Ablauf der vorgegebenen Zeitdauer, die im Hinblick auf die zur Ortung des Schienenfahrzeugs erforderliche Zeitspanne zu bemessen ist, ist die Ortung des Schienenfahrzeugs abgeschlossen, und es kann mit der Informationsübermittlung zwischen Leitstelle und Schienenfahrzeug begonnen werden.

Die erfindungsgemäße Anordnung läßt sich in sehr vorteilhafter Weise im Bahnhofsbereich anwenden, da dort ein sehr exaktes Positionieren des Schienenfahrzeugs am Bahnsteig und somit eine hochgenaue Ortung des Schienenfahrzeugs erforderlich ist. Nachdem das Schienenfahrzeug im Bahnhofsbereich dann zum Stillstand gekommen ist, beispielsweise also nach Ablauf der entsprechend vorzugebenden Zeitdauer oder nach Feststellung des Fahrzeugsstillstands durch einen oder mehrere Sensoren, wird dann die Informationsübermittlung von der Leitstelle zum stillstehenden Schienenfahrzeug bzw. in umgekehrter Richtung vorgenommen.

Besonders einfach und damit kostengünstig läßt sich die erfindungsgemäße Anordnung herstellen, wenn der Belegungssensor ein Schienenkontakt ist oder durch einen Gleisstromkreis gebildet ist. Die Funktionsweise von Gleisstromkreisen ist beispielsweise in der Patentschrift EP 0 573 131 B1 beschrieben.

Die Erfindung bezieht sich außerdem auf ein Verfahren zum Übertragen eines Sendesignals zu einem auf einem Gleisabschnitt eines Gleises befindlichen Schienenfahrzeug zur Ortung und Informationsübermittlung, bei dem die Belegung des, durch das Schienenfahrzeug befahrenden Gleisabschnitts ermittelt wird und mit einem Sender das Sendesignal in einen in dem Gleisabschnitt angebrachten,Kreuzungspunkte aufweisenden Linienleiter eingespeist wird und das Sendesignal mit einer Empfangseinheit des Schienenfahrzeugs empfangen und zur Ortung des Schienenfahrzeugs auf beim Überfahren der Kreuzungspunkte des Linienleiters auftretende Phasensprünge hin überwacht wird.

Ein solches Verfahren läßt sich ebenfalls der eingangs erwähnten Offenlegungsschrift entnehmen.

Um bei einem solchen Verfahren eine besonders fehlerfreie Ortung des Schienenfahrzeugs zu erreichen, ist erfindungsgemäß vorgesehen, daß der Sender derart angesteuert wird, daß dieser nach Ermittlung der Belegung ein unmoduliertes Sendesignal zur Ortung und nach Ablauf einer vorgegebenen Zeitdauer danach ein moduliertes Sendesignal zur Informationsübermittlung abgibt, wobei die vorgegebene Zeitdauer derart bemessen ist, daß sie zur schienenfahrzeugseitigen Ortung ausreichend groß ist.

Die Vorteile des erfindungsgemäßen Verfahrens entsprechen weitgehend den bereits ausführlich erläuterten Vorteilen im Zusammenhang mit der erfindungsgemäßen Anordnung.

Besonders kostengünstig und damit vorteilhaft läßt sich das erfindungsgemäße Verfahren durchführen, wenn zum Ermitteln der Belegung ein Gleisstromkreis oder ein Schienenkontakt verwendet wird.

Zur Erläuterung der Erfindung ist in einer Figur ein Ausführungsbeispiel einer erfindungsgemäßen Anordnung dargestellt, mit der sich ebenfalls das erfindungsgemäße Verfahren durchführen läßt.

Die Figur zeigt eine Anordnung zur Übertragung eines Sendesignals S von einer Leitstelle 3 zu einem auf einem der Leitstelle 3 zugeordneten Gleisabschnitt 6 eines Gleises 9 befindlichen Schienenfahrzeug 12 zur Ortung und Informationsübermittlung. Die Leitstelle 3 weist einen Sender 15 auf, der das Sendesignal S in einen in dem Gleisabschnitt 6 angebrachten, Kreuzungspunkte K aufweisenden Linienleiter 18 einspeist. In bzw. an dem Schienenfahrzeug 12 ist eine Empfangseinheit 21 vorgesehen, die das Sendesignal S des Senders 15 in der Leitstelle 3 empfängt und zur Ortung des Schienenfahrzeugs 12 im Gleisabschnitt 6 auswertet. Konkret überwacht die Empfangseinheit 21 das Empfangssignal auf beim Überfahren der Kreuzungspunkte K des Linienleiters 18 auftretende Phasensprünge, indem sie das empfangene Sendesignal mit einem in der Empfangseinheit 21 aus dem Empfangssignal gebildeten Vergleichssignal phasenmäßig vergleicht. Die Empfangseinheit 21 im Schienenfahrzeug 12 kann dabei in der Art und Weise ausgeführt sein, wie es in der eingangs erwähnten deutschen Offenlegungsschrift DE 196 27 343 A1, insbesondere der Figur 2 mit der zugehörigen Figurenbeschreibung, ausführlich beschrieben ist. An einer Einfahrtsstelle 30 des Gleisabschnitts 6 ist ein Belegungssensor 33 angebracht, der das Einfahren des Schienenfahrzeugs 12 in den Gleisabschnitt 6 feststellt und ein die Belegung des Gleisabschnitts angebendes Belegungssignal B zur Leitstelle 3 übermittelt. Hierzu ist der Belegungssensor 33 mit einer Umschalteinrichtung 36 in der Leitstelle 3 verbunden, die ihrerseits an den Sender 15 in der Leitstelle 3 angeschlossen ist. Die Umschalteinrichtung 36 steuert über entsprechende Steuersignale ST den Sender 15 in der Leitstelle 3 in der Weise an, daß der Sender 15 nach Empfang des Belegungssignals B ein unmoduliertes Sendesignal S in den Linienleiter 18 des Gleisabschnitts 6 einspeist. In der Umschalteinrichtung 36 ist außerdem ein nicht dargestelltes Verzögerungsglied enthalten, das nach Ablauf einer vorgegebenen Zeitdauer, die sich an den Empfang des Belegungssignals B von dem Belegungssensor 33 anschließt, den Sender 15 über eine entsprechende Ansteuerung mittels des Steuersignals ST auf einen modulierten Sendebetrieb und damit auf eine Abgabe eines modulierten Sendesignals S umschaltet. Bei dem Belegungssensor 33 kann es sich um einen Schienenkontakt oder um einen Gleisstromkreis handeln, mit dem das Befahren des Gleisabschnitts 6 durch das Schienenfahrzeug 12 festgestellt wird. Die Umschalteinrichtung 36 mit ihrem Verzögerungsglied kann beispielsweise durch einen entsprechend programmierten Rechner gebildet sein, der mit dem Sender 15 verbunden ist und diesen ansteuert.

Zusammengefaßt wird mit der beschriebenen Anordnung die Ortung des Schienenfahrzeugs und die Informationsübermittlung wie folgt durchgeführt: Bei der Einfahrt des Schienenfahrzeugs 12 in den Gleisabschnitt 6 entlang dem Pfeil 40, die mit dem Belegungssensor 33 festgestellt wird, wird mittels der Umschalteinrichtung 36 der Sender 15 der Leitstelle 3 auf einen unmodulierten Sendebetrieb geschaltet. Das unmodulierte Sendesignal S wird von der Empfangseinheit 21 des Schienenfahrzeugs 12 empfangen. In der Empfangseinheit 21 wird aus dem Empfangssignal ein Vergleichssignal generiert, das phasenmäßig mit dem Empfangssignal synchronisiert ist. Unterschreitet das Empfangssignal dann anschließend amplitudenmäßig einen unteren Schwellenwert und anschließend wieder einen oberen Schwellenwert, so wird in der Empfangseinheit 21 davon ausgegangen, daß das Empfangssignal einen Nulldurchgang durchlaufen hat, was auf das Passieren einer Kreuzungsstelle K des Linienleiters 18 zurückzuführen wäre. Da bei einem solchen Passieren eines der Kreuzungspunkte K des Linienleiters 18 auch ein Phasensprung von 180° auftreten muß, wird - um sicherzugehen, daß wirklich ein Kreuzungspunkt passiert wurde, und um eine präzise Ortung des Schienenfahrzeugs 12 zu erreichen - das Vergleichssignal mit dem Empfangssignal verglichen; wird dabei festgestellt, daß der erwartete Phasensprung von 180° aufgetreten ist, so wird in der Empfangseinheit 21 im Schienenfahrzeug 12 ein das Passieren eines Kreuzungspunktes K des Linienleiters 18 angebendes Kreuzungspunktsignal erzeugt, das im Schienenfahrzeug 12 zur Schienenortung verwendet wird. Nach Ablauf einer vorgegebenen Zeitdauer, die in Abhängigkeit von verschiedenen Parametern wie dem Abstand der Kreuzungspunkte des Linienleiters 18 untereinander oder der durchschnittlichen Einfahrtgeschwindigkeit des Schienenfahrzeugs 12 in den Gleisabschnitt 6 vorzugeben ist, wird die Umschalteinrichtung 36 vom unmodulierten Sendebetrieb auf modulierten Sendebetrieb umgeschaltet. Mit dem modulierten Sendebetrieb ist dann eine Informationsübermittlung zwischen der Leitstelle 3 und dem Schienenfahrzeug 12 möglich. Besonders vorteilhaft läßt sich die in der Figur dargestellte Anordnung beispielsweise im Bahnhofsbereich nutzen, wenn nämlich der Belegungssensor 33 mit seiner Einfahrtsstelle 30 in Fahrtrichtung gesehen vor dem Bahnhofsbereich angebracht ist, so daß das Einfahren des Schienenfahrzeugs 12 in den Bahnhofsbereich frühzeitig festgestellt wird. In diesem Fall wird der Sender 15 der Leitstelle 3 auf unmodulierten Sendebetrieb geschaltet, um ein hochpräzises Orten des Schienenfahrzeugs 12 im Gleisabschnitt 6 zu erreichen. Hat das Schienenfahrzeug 12 seine endgültige Position im Bahnhof erreicht, was insbesondere beim modernen Nahverkehrszügen erforderlich ist, so wird anschließend auf moduliertem Sendebetrieb umgeschaltet, wodurch dann eine Informationsübermittlung zwischen Leitstelle 3 und Schienenfahrzeug 12 möglich ist.

## Patentansprüche

1. Anordnung zum Übertragen eines Sendesignals (S) von einem Sender (15) zu einem auf einem Gleisabschnitt (6) eines Gleises (9) befindlichen Schienenfahrzeug (12) zur Ortung und Informationsübermittlung, bei der
- der Sender (15) mit einem in dem Gleisabschnitt (6) angebrachten, Kreuzungspunkte (U) aufweisenden Linienleiter (18) verbunden ist, und
- das Schienenfahrzeug (12) eine Empfangseinheit (21) enthält, die das Sendesignal (S) empfängt und zur Ortung des Schienenfahrzeugs (12) auf beim Überfahren der Kreuzungspunkte (K) des Linienleiters (18) auftretende Phasensprünge hin überwacht, und
- an einer Einfahrtstelle (30) des Gleisabschnitts (6) ein Belegungssensor (33) angebracht ist, der das Einfahren des Schienenfahrzeugs (12) in den Gleisabschnitt (6) feststellt und ein die Belegung des Gleisabschnitts (6) angebendes Belegungssignal (B) erzeugt,
**dadurch gekennzeichnet, daß** mit dem Belegungssensor (33) eine dem Sender (15) zugeordnete Umschalteinrichtung (36) verbunden ist, die den Sender (15) derart ansteuert, daß dieser nach Empfang des Belegungssignals (B) ein unmoduliertes Sendesignal (S) und nach Ablauf einer vorgegebenen Zeitdauer danach ein moduliertes Sendesignal (S)abgibt, wobei die vorgegebene Zeitdauer derart bemessen ist, daß sie zur schienenfahrzeugseitigen Ortung ausreichend groß ist.

2. Anordnung nach Anspruch 1,
**dadurch gekennzeichnet, daß**
- der Belegungssensor (33) ein Schienenkontakt ist.

3. Anordnung nach Anspruch 1,
**dadurch gekennzeichnet, daß**
- der Belegungssensor (33) durch einen Gleisstromkreis gebildet ist.

4. Verfahren zum Übertragen eines Sendesignals (5) zu einem auf einem Gleisabschnitt (6) eines Gleises (9) befindlichen Schienenfahrzeug (12) zur Ortung und Informationsübermittlung, bei dem
- mit einem Sender (15) das Sendesignal in einen in dem Gleisabschnitt (6) angebrachten, Kreuzungspunkte (K) aufweisenden Linienleiter (18) eingespeist wird und
- das Sendesignal (S) mit einer Empfangseinheit (21) des Schienenfahrzeugs (12) empfangen und zur Ortung des Schienenfahrzeugs (12) auf beim Überfahren der Kreuzungspunkte (K) des Linienleiters (18) auftretende Phasensprünge hin überwacht wird, und
- die Belegung des, durch das Schienenfahrzeug (12) befahrenden Gleisabschnitts (6) ermittelt wird, **dadurch gekennzeichnet, daß**
- der Sender (15) derart angesteuert wird, daß dieser nach Ermittlung der Belegung (B) ein unmoduliertes Sendesignal (S) zur Ortung und nach Ablauf einer vorgegebenen Zeitdauer danach ein moduliertes Sendesignal (S) zur Informationsübermittlung abgibt, wobei die vorgegebene Zeitdauer derart bemessen ist, daß sie zur schienenfahrzeugseitigen Ortung ausreichend groß ist.

5. Verfahren nach Anspruch 4,
**dadurch gekennzeichnet, daß**
- zum Ermitteln der Belegung ein Schienenkontakt verwendet wird.

6. Verfahren nach Anspruch 4,
**dadurch gekennzeichnet, daß**
- zum Ermitteln der Belegung ein Gleisstromkreis verwendet wird.

## Claims

1. Arrangement for transmitting a transmission signal (S) from a transmitter (15) to a rail vehicle (12) situated on a track section (6) of a track (9) for the purpose of location and information transmission, in which
- the transmitter (15) is connected to a line conductor (18) mounted in the track section (6) and having 'crossover points (K), and
- the rail vehicle (12) contains a receiving unit (21) that receives the transmission signal (S) and monitors it for phase changes occurring on traversing the crossover points (K) of the line conductor (18) for the purpose of locating the rail vehicle (12), and
- an occupancy sensor (33) is mounted at an entry point (30) of the track section (6), which occupancy sensor detects the entrance of the rail vehicle (12) into the track section (6) and generates an occupancy signal (B) indicating the occupancy of the track section (6),
**characterized in that** there is connected to the occupancy sensor (33) a switchover device (36) that is assigned to the transmitter (15) and that activates the transmitter (15) in such a way that, after receiving the occupancy signal (B), it delivers an unmodulated transmission signal (S) and, after a specified time interval has elapsed, it then delivers a modulated transmission signal (S), wherein the specified time duration is dimensioned in such a way that it is sufficiently large for the purpose of location on the rail vehicle.

2. Arrangement according to Claim 1, **characterized in that** the occupancy sensor (33) is a rail contact.

3. Arrangement according to Claim 1, **characterized in that** the occupancy sensor (33) is formed by a track circuit.

4. Method of transmitting a transmission signal (5) to a rail vehicle (12) situated on a track section (6) of a track (9) for the purpose of location and information transmission, in which method
- the transmission signal is fed with a transmitter (15) into a line conductor (18) mounted in the track section (6) and having crossover points (K) and
- the transmission signal (S) is received with a receiving unit (21) of the rail vehicle (12) and is monitored for phase changes occurring on traversing the crossover points (K) of the line conductor (18) for the purpose of locating the rail vehicle (12), and
- the occupancy of the track section (6) being traversed by the rail vehicle (12) is detected,
**characterized in that**
- the transmitter (15) is activated in such a way that, after the occupancy (B) has been detected, it delivers an unmodulated transmission signal (S) for the purpose of location and, after expiry of a specified time interval, it then delivers a modulated transmission signal (S) for the purpose of information transmission, wherein the specified time interval is dimensioned in such a way that it is sufficiently large for the purpose of location on the rail vehicle.

5. Method according to Claim 4, **characterized in that** a rail contact is used to detect the occupancy.

6. Method according to Claim 4, **characterized in that** a track circuit is used to detect the occupancy.

## Revendications

1. Agencement pour transmettre un signal d'émission (S) d'un émetteur (15) à un véhicule sur rails (12) se trouvant sur un tronçon de voie (6) d'une voie (9), pour la localisation et la transmission d'informations, dans lequel
- l'émetteur (15) est relié à un conducteur de voie (18) placé dans le tronçon de voie (6) et présentant des points d'intersection (K), et
- le véhicule sur rails (12) comprend une unité de réception (21) qui capte le signal d 'émission (S), et effectue, en vue de la localisation du véhicule sur rails (12), une surveillance quant aux sauts de phase apparaissant lors du passage au-dessus des points d'intersection (K) du conducteur de voie (18), et
- au niveau d'une zone d'entrée (30) du tronçon de voie (6), est placé un détecteur d'occupation (33), qui constate l'entrée du véhicule sur rails (12) dans le tronçon de voie (6), et engendre un signal d'occupation (B) indiquant l'occupation du tronçon de voie (6),
**caractérisé en ce qu'**au détecteur d'occupation (33) est relié un dispositif de commutation (36) associé à l'émetteur (15) et commandant cet émetteur (15) de façon telle, que celui-ci, après réception du signal d'occupation (B), délivre un signal d'émission (S) non modulé, et après écoulement d'une durée prescrite, délivre ensuite un signal d'émission (S) modulé, la durée prescrite étant dimensionnée de manière à être suffisamment grande pour la localisation côté véhicule sur rails.

2. Agencement selon la revendication 1, **caractérisé en ce que** le détecteur d'occupation (33) est un contact de rail.

3. Agencement selon la revendication 1, **caractérisé en ce que** le détecteur d'occupation (33) est formé par un circuit de courant de voie.

4. Procédé pour transmettre un signal d'émission (S) à un véhicule sur rails (12) se trouvant sur un tronçon de voie (6) d'une voie (9), pour la localisation et la transmission d'informations, selon lequel
- à l'aide d'un émetteur (15), on envoie le signal d'émission dans un conducteur de voie (18) placé dans le tronçon de voie (6) et présentant des points d'intersection (K), et
- le signal d'émission (S) est capté à l'aide d'une unité de réception (21) du véhicule sur rails (12), et l'on effectue, en vue de la localisation du véhicule sur rails (12), une surveillance du signal d'émission (S) quant aux sauts de phase apparaissant lors du passage au-dessus des points d'intersection (K) du conducteur de voie (18), et
- on détermine l'occupation du tronçon de voie (6) dans lequel circule le véhicule sur rails (12),
**caractérisé en ce que** l'émetteur (15) est commandé de manière telle que celui-ci, après détermination de l'occupation (B) délivre un signal d'émission (S) non modulé pour la localisation, et, après écoulement d'une durée prescrite, délivre ensuite un signal d'émission (S) modulé pour la transmission d'informations, la durée prescrite étant dimensionnée de manière à être suffisamment grande pour la localisation côté véhicule sur rails.

5. Procédé selon la revendication 4, **caractérisé en ce que** l'on utilise un contact de rail pour la détermination de l'occupation.

6. Procédé selon la revendication 4, **caractérisé en ce que** l'on utilise un circuit de courant de voie pour la détermination de l'occupation.
